# EUROPÄISCHE PATENTSCHRIFT

(11) **EP 0 693 890 B1**
(45) Veröffentlichungstag und Bekanntmachung des Hinweises auf die Patenterteilung: **07.07.1999**
(21) Anmeldenummer: 95907536.7
(22) Anmeldetag: 09.02.1995
(51) Int. Cl.: A45D 4/10, A45D 4/04, A45D 2/36

(54) **HAARWICKLER**
HAIR ROLLER
BIGOUDI

(30) Priorität: 11.02.1994 CH 41994
(43) Veröffentlichungstag der Anmeldung: 31.01.1996
(73) Patentinhaber: Sahm, Jürgen E., 8905 Arni (CH)
(72) Erfinder: Sahm, Jürgen E., 8905 Arni (CH)
(74) Vertreter: Blum, Rudolf Emil Ernst
(86) Internationale Anmeldenummer: CH9500031
(87) Internationale Veröffentlichungsnummer: WO9521553

(56) Entgegenhaltungen:
- CH-A- 634 974
- DE-A- 2 747 595

## Beschreibung

Die Erfindung betrifft einen Haarwickler, mit einem hohlen, zylinderförmigen Abschnitt zur Aufnahme von darauf gewickelten Haaren, welcher zylinderförmige Abschnitt an beiden Enden bei je einem Flanschabschnitt endet, von welchen einer als hohler Flanschabschnitt mit einer Einlassöffnung zur Verbindung mit einem Schlauch zur Zufuhr von Warmluft in den Innenraum sowohl des hohlen Flanschabschnittes als auch den Innenraum des zylinderförmigen Abschnittes ausgebildet ist, welcher hohle Flanschabschnitt gegen den zylinderförmigen Abschnitt und axial relativ zu demselben gerichtete Luftaustrittsöffnungen und der zylinderförmige Abschnitt eine äussere Hülse mit einer Anzahl radial gerichteten Luftaustrittsöffnungen in ihrer Umfangswand aufweist.

Zum Herstellen von Dauerwellen werden die vorerst gewaschenen Haare auf Haarwickler aufgewickelt und nach bekannten Verfahren mit einem Dauerwellenmittel und danach einem Neutralisationsmittel behandelt, um eine dauernde Wellung der Haare zu erzielen.

Danach werden die Haare, bzw. Haarsträhnen von den Haarwicklern abgewickelt und zum Trocknen auf andere Wickler aufgewickelt, wobei den Haaren zum Trocknen durch den Wickler hindurch warme Luft zugeführt wird.

Dieses wiederholte Aufwickeln und Abwickeln der Haare ist ein mühseliger und zeitraubender Vorgang und überdies sind dazu zwei unterschiedlich ausgebildete Sätze von Haarwicklern notwendig.

Die CH-A-634 974 offenbart einen Lockenwickler mit einer hohlen Lockenwicklerhülse mit einem luftdurchlässigen Mantel, wobei sich auf dem einen Ende der Hülse ein drehbarer, hohler Hülsenring befindet, der seitliche Löcher aufweist. Der Mantel weist Perforationen auf, die jedoch nicht verschliessbar sind, so dass auf das Haar aufgebrachte Flüssigkeiten wie Dauerwellenmittel und Neutralisationsmittel in den Innenraum des Lockenwicklers dringen. Demnach ist er für den Einsatz zusammen aufzubringende Flüssigkeiten ungeeignet.

Hier will die Erfindung Abhilfe schaffen. Die Erfindung, wie sie in den Ansprüchen gekennzeichnet ist, löst unter anderem die Aufgabe, einen Haarwickler zu schaffen, mittels welchem zu trocknenden Haaren vom Innenraum des Wicklers her warme Luft zuführbar ist und der gleichzeitig unter Abschluss des Innenraumes gegen die Umgebung als Haarwickler zum Behandeln der Haare mit Behandlungsflüssigkeiten geeignet ist.

Die durch die Erfindung erreichten Vorteile sind im wesentlichen darin zu sehen, dass zur Behandlung von Haaren mit Flüssigkeiten und nachfolgendem Trocknen mit Warmluft kein wiederholtes Aufwickeln und Abwickeln der Haare notwendig ist und somit die Herstellung von Dauerwellen eine kürzere Zeit benötigt und nur noch ein Satz Haarwickler für eine insgesamte Behandlung von Haaren benötigt ist, die zum Trocknen vom Innenraum des Haarwicklers her belüftet werden.

Im folgenden wird die Erfindung anhand von lediglich einen Ausführungsweg darstellenden Zeichnungen näher erläutert.

Abbildung 1 zeigt einen Längsschnitt durch einen erfindungsgemässen Haarwickler.

Abbildung 2 zeigt eine Seitenansicht des Haarwicklers nach Abbildung 1, wobei ein Teil aufgeschnitten dargestellt ist.

Abbildung 3 zeigt eine Ansicht des Haarwicklers in Richtung des Pfeiles A der Abbildung 2.

Der Haarwickler weist allgemein einen zylinderförmigen Abschnitt 1 auf, der als Hohlkörper mit einem Innenraum 6 ausgebildet ist. Der zylinderförmige Abschnitt endet bei einer Seite bei einem Flanschabschnitt 2, der ebenfalls als Hohlkörper mit einem Innenraum 5 ausgebildet ist. Der Innenraum 5 steht über Durchlässe 14 mit dem Innenraum 6 in Verbindung. Bei der entgegengesetzten Seite endet der zylinderförmige Abschnitt 1 bei einem als Scheibe 3 ausgebildeten Flanschabschnitt.

Die zu behandelnden Haare werden somit strähnenweise auf dem zylinderförmigen Abschnitt 1 zwischen dem als Hohlkörper ausgebildeten Flanschabschnitt 2 und dem als Scheibe 3 ausgebildeten Flanschabschnitt aufgewickelt.

Der zylinderförmige Abschnitt 1 ist aus einer äusseren Hülse 10 und einer inneren Hülse 9 zusammengesetzt. Die äussere Hülse 10 weist in ihrer Umfangswand musterartig angeordnete, als Luftaustrittsöffnungen 8 dienende Durchbrechungen auf.

Die innere Hülse 9 weist ebenfalls in ihrer Umfangswand musterartig angeordnete, als Luftdurchtrittsöffnungen 11 dienende Durchbrechungen auf. Im gezeichneten Beispiel gleicht das Muster der Luftaustrittsöffnungen 8 dem Muster der Luftdurchtrittsöffnungen 11. Es sind jedoch insbesondere in bezug auf die innere Hülse 9 andere Ausbildungen für einen Luftdurchtritt vorgesehen, beispielsweise kann ein einziger, axial verlaufender Schlitz oder es können mehrere axial verlaufende Schlitze in der Umfangswand der inneren Hülse 9 ausgebildet sein.

Die innere Hülse 9 ist mit einem Teil 12 des hohlen Flanschabschnittes 2 drehfest verbunden. Im gezeigten Ausführungsbeispiel ist die innere Hülse 9 einstückig mit diesem Teil 12 ausgebildet. Der Innenraum 5 des hohlen Flanschabschnittes 2 steht über mindestens einen Durchlass 14 mit dem Innenraum 6 der inneren Hülse 9 in Verbindung. Der Teil 12 des hohlen Flanschabschnittes 2 weist, wie aus der Fig. 1 hervorgeht, einen radial verlaufenden, plattenförmigen Endabschnitt auf, an welchem ein axial gerichteter Umfangsabschnitt 15 anschliesst. In diesem Umfangsabschnitt 15 ist eine Einlassöffnung 4 ausgebildet. Diese Einlassöffnung 4 dient zum Anschluss an einen Schlauch, der mit einer Quelle Warmluft verbunden ist. Vorrichtungen mit einer Warmluftquelle, die über Schläuche mit hohlen Haarwicklern verbunden sind, wobei die zugeführte Warmluft in den Innenraum des Haarwicklers strömt und von dort durch Durchbrechungen in der Umfangswand des Haarwicklers hinausströmt, um auf den Haarwicklern aufgewickelte Haare zu trocknen, sind allgemein bekannt und müssen folglich nicht näher beschrieben werden.

Die äussere Hülse 10 mit den Durchtrittsöffnungen 11 endet bei einem Ende bei einem scheibenförmigen Flanschabschnitt 3.

Obwohl in der Fig. 1 die äussere Hülse 10 und der scheibenförmige Flanschabschnitt 3 als einstückiger Bauteil dargestellt sind, ist zu bemerken, dass sie zwei getrennte, lediglich drehfest miteinander verbundene Bauteile sein können. Auch kann z.B. die äussere Hülse 10 aus Aluminium hergestellt sein und der Flanschabschnitt 3 aus Kunststoff bestehen. Dasselbe trifft auch bei der inneren Hülse 9 und dem hohlen Flanschabschnitt 2 zu.

Beim vom scheibenförmigen Flanschabschnitt 3 entfernten Ende ist die äussere Hülse 10 mit einer Scheibe 13 verbunden, die wieder einstückig mit der äusseren Hülse 10 ausgebildet sein kann oder ein davon getrennter, jedoch drehfest verbundener Teil, gegebenenfalls aus einem anderen Werkstoff bestehender Teil sein kann.

Diese Scheibe 13 bildet einen Teil des hohlen Flanschabschnittes 2. Entlang dem Umfang dieser Scheibe 13 sind Aussparungen ausgebildet, die vom Umfangsabschnitt 15 umfangsseitig überdeckt sind, so dass in axialer Richtung der Hülsen 9, 10 gerichtete Luftaustrittsöffnungen des hohlen Flanschabschnittes 2 gebildet sind.

Die innere Hülse 9 ist drehbar in der äusseren Hülse 10 gelagert, wobei die Bezugsziffer 16 eine nur schematisch dargestellte Axialführung bezeichnet. Demgemäss ist der scheibenförmige Teil 13 des hohlen Flanschabschnittes 2 relativ zum restlichen Teil des Flanschabschnittes 2, d.h. den Teilen 12 und 15 verdrehbar. Die Luftaustrittsöffnungen 8 der äusseren Hülse 10 sind in der gezeichneten Stellung der Hülsen 9, 10 mit den Luftdurchtrittsöffnungen 11 der inneren Hülse 9 ausgerichtet. Damit kann im Betrieb die bei der Einlassöffnung 4 einströmende Warmluft durch den Durchlass 14 in den Innenraum 6 der inneren Hülse 9 strömen, und durch die miteinander ausgerichteten Öffnungen 8,11 in radialer Richtung ausströmen, um das auf der äusseren Hülse 10 aufgewickelte Haar zu trocknen.

Werden die zwei Hülsen 9, 10 relativ zueinander verdreht, werden durch die nicht durchbrochenen Umfangswandabschnitte der inneren Hülse 9 die Luftaustrittsöffnungen 8 gesperrt, so dass keine Luft ausströmt. Es ist ersichtlich, dass eine Winkelverdrehung von äusserst wenigen Grad zum Freigeben, bzw. Sperren der Luftaustrittsöffnungen 8 notwendig ist. Offensichtlich sind nicht gezeichnete Anschläge, gegebenenfalls Arretierungen vorhanden, welche die zwei Hülsen 9, 10 in der Offen- bzw. Schliessstellung halten, bzw. zum Begrenzen der Drehbewegung dienen.

Weiter ist ersichtlich, dass unabhängig davon, ob die Luftaustrittsöffnungen freigegeben oder gesperrt sind, die Luftaustrittsöffnungen 7 des hohlen Flanschabschnittes 2 immer offen bleiben, so dass im Betrieb dauernd axial gerichtete Warmluftströme zum Trocknen des äusseren Umfangbereiches der aufgewickelten Haarsträhne aus diesen Luftaustrittsöffnungen 7 austreten.

Das Verstellen, d.h. Verdrehen der Hülsen 9, 10 lässt sich äusserst einfach und bequem durchführen. Es ist lediglich notwendig, mit der einen Hand den scheibenförmigen Flanschabschnitt 3 zu erfassen und mit der anderen Hand den hohlen Flanschabschnitt 2, insbesondere seinen Umfangsabschnitt 15 zu erfassen, und durch eine kleine Bewegung mindestens der einen Hand die Verdrehung der zwei Hülsen 9, 10 zu bewerkstelligen.

Zum Behandeln der Haare werden diese auf den jeweiligen Haarwickler aufgewickelt. Die Hülsen 9, 10 werden in diejenige Stellung rotiert (welches vor oder nach dem Aufwickeln bewerkstelligt werden kann), in welcher die Luftaustrittsöffnungen 8 gesperrt sind. Danach wird die Behandlung zur Herstellung der Dauerwellen nach bekanntem Vorgehen durchgeführt. Das Anwärmen erfolgt nun durch die nur aus den Luftaustrittsöffnungen 7 des hohlen Flanschabschnittes 2 axial austretenden Warmluft. Nach dem Ausspülen der Haare werden die Hülsen 9, 10 in die Freigabestellung der Luftaustrittsöffnungen 8 der äusseren Hülse 10 verdreht, so dass die Haare zum Trocknen von innen her durch die Oeffnungen 8 und von aussen her durch die Öffnungen 7 gleichmässig getrocknet werden.

Somit kann eine gesamte Haarbehandlung mit lediglich einem Haarwickler durchgeführt werden, so dass eine beträchtliche Einsparung an Behandlungszeit erzielt werden kann.

## Patentansprüche

1. Haarwickler, mit einem hohlen, zylinderförmigen Abschnitt (1) zur Aufnahme von darauf gewickelten Haaren, welcher zylinderförmige Abschnitt (1) an beiden Enden bei je einem Flanschabschnitt (2; 3) endet, von welchen einer als hohler Flanschabschnitt (2) mit einer Einlassöffnung (4) zur Verbindung mit einem Schlauch zur Zufuhr von Warmluft in den Innenraum (5) sowohl des hohlen Flanschabschnittes (2) als auch den Innenraum (6) des zylinderförmigen Abschnittes (1) ausgebildet ist, welcher hohle Flanschabschnitt (2) gegen den zylinderförmigen Abschnitt (1) und axial relativ zu demselben gerichtete Luftaustrittsöffnungen (7) und der zylinderförmige Abschnitt (1) eine äussere Hülse (10) mit einer Anzahl radial gerichteten Luftaustrittsöffnungen (8) in ihrer Umfangswand aufweist, dadurch gekennzeichnet, dass der zylinderförmige Abschnitt (1) als Drehventil mit einer inneren Hülse (9) ausgebildet ist, die in der Offenstellung des Drehventils, durch die radial gerichteten Luftaustrittsöffnungen (8) eine Verbindung zwischen dem Innenraum (6) des zylinderförmigen Abschnittes (1) und der Umgebung erstellt und in der Schliessstellung diese Verbindung zwischen dem Innenraum (6) und der Umgebung sperrt, wobei die Luftaustrittsöffnungen (7) des hohlen Flanschabschnittes (2) in beiden Stellungen der inneren Hülse (9) offen bleiben.

2. Haarwickler nach Anspruch 1, dadurch gekennzeichnet, dass die innere Hülse (9) drehfest mit mindestens einem Teil (12) des als Hohlkörper ausgebildeten Flanschabschnittes (2) verbunden ist, in welchem Flanschabschnitt (2) die Einlassöffnung (4) zur Verbindung mit einem Schlauch angeordnet ist, und dass die äussere Hülse (10) beim dem hohlen Flanschabschnitt (2) entgegengesetzten Ende mit einem scheibenförmigen Flansch (3) drehfest verbunden ist.

3. Haarwickler nach Anspruch 2, dadurch gekennzeichnet, dass die äussere Hülse (10) beim dem scheibenförmigen Flansch (3) entgegengesetzten Ende, mit einer Scheibe (13) mit die Luftaustrittsöffnungen (7) des hohlen Flanschabschnittes (2) bildenden Aussparungen entlang ihres Umfangrandes drehfest verbunden ist, welche Scheibe (13) einen Teil des hohlen Flanschabschnittes (2) bildet, derart, dass der hohle Flanschabschnitt (2) einen mit der inneren Hülse (9) drehfest verbundenen Teil (12) und einen mit der äusseren Hülse (10) drehfest verbundenen weiteren Teil (13) aufweist, welche Teile (12; 13) zusammen mit der äusseren (10) bzw. inneren Hülse (9) gegeneinander verdrehbar sind.

4. Haarwickler nach Anspruch 1, dadurch gekennzeichnet, dass die innere Hülse (9) in ihrer Umfangswand eine Anzahl Durchtritte (11) aufweist, die gleich der Anzahl Luftdurchtrittsöffnungen (8) in der äusseren Hülse ist, welche Durchtritte (11) in der Offenstellung mit den Luftdurchtrittsöffnungen (8) ausgerichtet sind.

## Claims

1. Hair curler, with a hollow cylinder-shaped portion (1) for the receipt of hair to be wound thereon, which cylinder-shaped portion (1) ends at both ends at a respective flange portion (2; 3), of which flange portions one is structured as a hollow flange portion (2) which has an air inlet opening (4) adapted to be mounted to a hose for feeding hot air into the inner space (5) of the hollow flange portion (2) and into the inner space (6) of the cylinder-shaped portion (1), which hollow flange portion (2) includes air through-flow openings (7) directed towards the cylinder-shaped portion (1) and axially thereo, which cylinder-shaped portion (1) includes an outer sleeve (10) with a number of radially directed air through-flow openings (8) in its circumferential wall, characterised in that the cylinder-shaped portion (1) is structured as a rotary valve with an inner sleeve (9) which in the open position of the rotary valve allows a communication between the inner space (6) of the cylinder-shaped portion (1) and the ambient by the radially directed air through-flow openings (8), and in the closed position blocks this communication between the inner space (6) and the ambient, whereby the air through-flow openings (7) of the hollow flange portion (2) remain open in both positions of said inner sleeve (9).

2. Hair curler according to claim 1, characterised in that the inner sleeve (9) is mounted to at least one part (12) of the flange portion (2) structured as a hollow body for rotation therewith, in which flange portion (2) the inlet opening (4) for the mounting to a hose is located, and that the outer sleeve (10) is mounted at the end opposite of the hollow flange portion (2) to the disk-shaped flange (3) for rotation therewith.

3. Hair curler according to claim 2, characterised in that the outer sleeve (10) is mounted at the end opposite of the disk-shaped flange (3) to a disk (13) with recesses forming the air through-flow openings (7) of the hollow flange portion (2) located along its circumferential edge for rotation therewith, which disk (13) forms a part of the hollow flange portion (2), such that the hollow flange portion (2) comprises a part (12) mounted to the inner sleeve (9) for rotation therewith, and a further part (13) mounted to the outer sleeve (10) for rotation therewith, which parts (12; 13) are rotatable relative to each other together with the outer (10) or inner sleeve (9), respectively.

4. Hair curler according to claim 1, characterised in that the inner sleeve (9) includes a number of perforations (11) in its circumferential wall, which equals the number of air through-flow openings (8) in the outer sleeve, which perforations (11) are aligned with the air through-flow openings (8) in their open position.

## Revendications

1. Bigoudi avec une partie cylindrique creuse (1) pour y recevoir les cheveux enroulés se terminant à chaque extrémité par une partie formant une flasque (2; 3), une de ces flasques étant une flasque creuse (2) comportant une entrée (4) agencée pour être connectée avec un tuyau par l'amenée d'air chaud aussi bien à l'intérieur (5) de la flasque creuse (2) qu'à l'intérieur (6) de la partie cylindrique (1), la flasque creuse (2) comportant des ouvertures de sortie d'air (7) orientées axialement en direction de la partie cylindrique (1) et la partie cylindrique (1) comportant un manchon extérieur (10) dont la paroi périphérique présente des sorties d'air (8) orientées radialement, caractérisé en ce que la partie cylindrique (1) forme une soupape rotative comportant un manchon intérieur (9) faisant communiquer en sa position ouverte l'intérieur (6) de la partie cylindrique (1) avec l'espace extérieur par les sorties d'air (8) orientées radialement, et séparant cet intérieur de l'espace extérieur en sa position fermée, les ouvertures de sortie d'air (7) de la flasque creuse (2) restant ouvertes dans les deux positions du manchon intérieur (9).

2. Bigoudi selon la revendication 1, caractérisé en ce que le manchon intérieur (9) est solidaire en rotation avec au moins une partie (12) de la flasque creuse (2) dans laquelle est agencée l'entrée (4) agencée pour être connectée avec un tuyau d'alimentation, et en ce qu'à son extrémité éloignée de la flasque creuse (2) le manchon extérieur (10) est réuni de façon fixe en rotation avec une flasque (3) en forme de disque.

3. Bigoudi selon la revendication 2, caractérisé en ce qu'à son extrémité éloignée de la flasque en forme de disque (3) le manchon extérieur (10) est réuni de façon fixe en rotation avec un disque (13) comportant à sa périphérie des encoches formant les ouvertures de sortie d'air (7) de la flasque creuse (2), le disque (13) formant une partie de cette flasque creuse (2) de manière à ce que celle-ci comporte une partie (12) solidaire en rotation avec le manchon intérieur (9) et une autre partie (13) solidaire en rotation avec le manchon extérieur (10), ces deux parties (12; 13) pouvant pivoter l'une par rapport à l'autre en entraînant le manchon extérieur (10), respectivement intérieur (9).

4. Bigoudi selon la revendication 1, caractérisé en ce que la paroi périphérique du manchon intérieur (9) comporte un nombre de passages (11) en nombre égal à celui des sorties d'air (8) du manchon extérieur, avec lesquelles ces passages (11) sont alignés en position ouverte.
